# EUROPÄISCHE PATENTSCHRIFT

(11) **EP 1 153 258 B1**
(45) Veröffentlichungstag und Bekanntmachung des Hinweises auf die Patenterteilung: **28.05.2003**
(21) Anmeldenummer: 00912502.2
(22) Anmeldetag: 24.02.2000
(51) Int. Cl.: F41A 3/26, F41A 9/55, F41A 9/41

(54) **VERSCHLUSSZENTRIERUNG**
BOLT CENTERING ELEMENT
ELEMENT DE CENTRAGE DE CULASSE

(30) Priorität: 24.02.1999 DE 19907967
(43) Veröffentlichungstag der Anmeldung: 14.11.2001
(73) Patentinhaber: Heckler & Koch GmbH, 78727 Oberndorf/Neckar (DE)
(72) Erfinder: MURELLO, Johannes, D-78652 Deisslingen (DE)
(74) Vertreter: von Samson-Himmelstjerna, Friedrich R., Dipl.-Phys.
(86) Internationale Anmeldenummer: EP0001536
(87) Internationale Veröffentlichungsnummer: WO00050833

(56) Entgegenhaltungen:
- EP-A- 0 803 698
- FR-A- 894 054
- US-A- 3 225 657
- US-A- 3 641 692
- US-A- 3 742 638
- US-A- 5 499 569

## Beschreibung

Die Erfindung betrifft eine Vorrichtung zum Laden einer Patrone in ein Patronenlager eines Laufs einer Selbstladehandfeuerwaffe, gemäß dem Oberbegriff des Anspruchs 1.

Die Mitnahme der Patrone erfolgt über einen Verschlußkopf am vorderen Ende des Verschlusses der Waffe. An dessen Vorderseite kann sich eine Vertiefung befinden, die einen eingelassenen Stoßboden bildet. Beim Nachladen der Waffe wird die oberste Patrone eines Magazins, die nächste Patrone einer horizontalen Gurtführung oder dergleichen von einem Zubringer in eine Zuführposition vor den Verschlußkopf gebracht. Eine Schließfeder schiebt den Verschluß mit dem Verschlußkopf nach vorne. Die Patrone bewegt sich dann zusammen mit dem Verschluß nach vorne, wobei diese angehoben wird, so daß das hintere Ende der Hülse der Patrone schließlich - falls vorhanden - in die Vertiefung des Verschlußkopfes gelangt. Im Verlauf der weiteren Vorwärtsbewegung wird die Patrone in das Patronenlager des Laufs eingeschoben. Wegen der engen Toleranzen zwischen den Umfängen der Patrone und des Patronenlagers wird die Patrone dabei in Bezug auf eine Mittelachse des Laufs (Seelenachse) zentriert. Daraufhin wird mit Hilfe eines am Lauf befestigten Verriegelungsstücks der Verschluß, beispielsweise durch Verdrehen, mit dem Lauf verbunden. Die Waffe ist dann geladen.

Dabei muß der Verschluß in Bezug auf die Patrone und den Lauf zentriert sein. Diese Zentrierung erfolgt durch den Sitz des hinteren Endes der Patronenhülse im eingelassenen Stoßboden. Zwischen dem Verschluß und einem ihn führenden Gehäuse können somit großzügige Toleranzen vorliegen, die eine einwandfreie Funktion der Waffe selbst bei starker Verschmutzung gestatten. Allerdings müssen die Toleranzen zwischen den Umfängen des hinteren Hülsenendes und des Patronenbodens eng toleriert sein; der Umfang des Stoßbodens muß angesenkt sein, um das Einlaufen der Patrone in den Stoßboden zu erleichtern.

In der US-PS 3,641,692 ist eine Feuerwaffe beschrieben, bei welcher der Lauf hinter dem Patronenlager einen Ansatz mit konusförmiger Eingangsöffnung aufweist, in den der Verschluß beim Laden der Waffe eingeführt wird. Zwischen dem eingeführten Verschluß und dem Ansatz liegen großzügige Toleranzen vor. Die Zentrierung des Verschlusses in Bezug auf die Mittelachse des Laufs erfolgt somit auf herkömmliche Weise durch den Sitz der Patronenhülse am Vorderende des Verschlusses.

Bei der in der US-PS 3,225,657 beschriebenen Handfeuerwaffe ist vorgeschlagen, die Außenflächen des Vorderendes des Verschlusses konusförmig auszugestalten. Diese berühren bei der vorderen Endposition des Verschlusses nach dem Laden der Waffe die ebenfalls konusförmig ausgestalteten Innenflächen eines mit dem hinteren Ende des Laufs gekoppelten Teils, so daß dieser nach hinten hin abgedichtet wird.
Aus der US-A-3 742 638 ist ein Zylinderverschluß mit äußerst geringen Toleranzen bekannt.

Aus der US-A-3 742 638 ist ein Zylinderverschluß mit äußerst geringen Toleranzen bekannt.

Die US-A-5 499 569 (entspricht dem Oberbegriff des Anspruchs 1) und die US-A-3 641 692 verwenden jeweils einen an das Patronenlager nach hinten unmittelbar anschließenden Innenkonus, in den ein Außenkonus an der Vorderseite des Verschlusses eingreift. In jedem Fall aber ist es der Zweck dieses Konus, den Gasaustritt aus dem Lauf nach hinten zu verhindern. Eine Zentrierung ist in diesen Dokumenten weder angestrebt noch offenbart.

Die Erfindung hat sich zum Ziel gesetzt, die herkömmliche Vorrichtung bzw. das herkömmliche Verfahren zum Laden der Patrone unter Schaffung zahlreicher Vorteile weiterzubilden.

Sie erreicht dieses Ziel durch eine Vorrichtung zum Laden einer Patrone in ein Patronenlager gemäß Anspruch 1.

Unter Zentrieren des Verschlusses wird dabei allgemein ein Ausrichten einer Mittelachse des Verschlusses auf die Mittelachse des Laufs (Seelenachse), insbesondere auf eine Mittelachse von dessen Patronenlager verstanden. Vor dem Ausrichten schneidet die Verschlußmittelachse die Achse des Laufs, bzw. ist zu dieser windschief oder parallel. Nach dem Ausrichten liegen die Achsen ungefähr, vorzugsweise genau koaxial zueinander. Im engeren Sinn wird im folgenden unter Zentrieren des Verschlusses ein Zentrieren einer Mittelachse des Verschlußkopfes des Verschlusses verstanden, insbesondere einer Mittelachse des Stoßbodens bzw. - falls vorhanden - der Vertiefung im Verschlußkopf, welche zur Aufnahme der Patronenhülse dient.

Dieses Zentrieren erfolgt durch das erfindungsgemäße, mit dem Lauf verbundene Zentrierelement, und nicht - oder nur teilweise - über den Sitz des hinteren Endes der Hülse in der Vertiefung im Verschlußkopf. Vorzugsweise liegen deshalb zwischen den Umfängen der Patronenhülse und des Stoßbodens relativ große Toleranzen vor. Beim Zentrieren der Patrone bei deren Einschieben ins Patronenlager wird dann der Verschluß von dieser nicht zentriert (bzw. nur teilweise mit-zentriert). Dadurch wird die Patrone beim Laden weniger stark belastet. Dies ist insbesondere bei Patronen mit empfindlichen Geschossen von Vorteil.

Auch wird durch dieses Zentrieren der Verschluß mit größerer Genauigkeit auf die Seelenachse des Laufs ausgerichtet. Dadurch wird nach jedem Laden für gleichbleibende Randbedingungen bei der Schußabgabe gesorgt. Daher ist die Erfindung besonders vorteilhaft bei Scharfschützengewehren einsetzbar.

Dabei wird der Verschluß oder der Verschlußkopf durch das Zentrierelement während eines Vorwärtsverschiebens des Verschlusses zentriert. Unter "Vorwärtsverschieben" wird dabei ein Verschieben des Verschlusses in Richtung des Patronenlagers verstanden. Vorteilhaft ist beim Zentrieren des Verschlusses die Patrone bereits in Bezug auf den Lauf zentriert. Alternativ kann die Patrone vom Verschluß mit zentriert werden, bevorzugt unmittelbar oder kurz bevor sie in das Patronenlager gelangt. Vorteilhaft befindet sich die Patrone beim Zentrieren des Verschlusses bereits im Patronenlager.

Das Zentrierelement ist direkt mit dem Lauf verbunden. Dabei ist die Verbindung zwischen Lauf und Zentrierelement vorteilhaft nicht lösbar. Durch das integrale Ausbilden des Zentrierelements wird eine noch größere Genauigkeit bei der Zentrierung des Verschlusses in Bezug auf den Lauf erreicht. Es wird nämlich eine Addition von Bauteiltoleranzen vermieden. Dadurch wird eine weiter verbesserte Genauigkeit erzielt. Alternativ kann auch das Zentrierelement und der Lauf, und/oder das Zentrierelement und das Patronenlager integral ausgebildet sein. Die Genauigkeit der Zentrierung wird dann noch weiter erhöht.

Das Zentrierelement kann den Verschluß über einen Verschlußkopf des Verschlusses zentrieren. Wie oben erläutert, dient der Verschlußkopf am Vorderende des Verschlusses zur Mitnahme der Patronenhülse. Erfolgt das Zentrieren des Verschlusses über den Verschlußkopf, wird dieser relativ genau zentriert, und damit auch der in ihn eingelassene Stoßboden. Dadurch werden besonders gleichbleibende Randbedingungen bei der Schußabgabe erreicht, und die Schußgenauigkeit erhöht. Zudem wird die Funktionssicherheit des Verschlußsystems verbessert.

Das Zentrierelement ist nahe am Patronenlager angeordnet, und der Verschluß wird nahe am Patronenlager zentriert.

Dabei kann beim Zentrieren des Verschlusses durch das Zentrierelement die Patrone mit (vor-) zentriert werden. Dadurch wird eine größere Genauigkeit beim Einführen der Patrone ins Patronenlager erreicht. Somit wird die Innenwand des Patronenlagers und die Außenwand der Patrone, besonders des Geschosses, beim Laden weniger stark belastet. Zudem wird eine größere Unabhängigkeit bei der Patronengeometrie erreicht. Die Patrone muß sich nämlich nicht (oder nur teilweise) durch eine entsprechend ausgestaltete Außenwand selbst zentrieren. Vorzugsweise wird die Patrone zunächst durch den Verschluß, z.B. unmittelbar vor oder kurz nach deren Eintritt in das Patronenlager durch Eingriff des Verschlusses in die Patronenhülse grob vorzentriert. Die Feinzentrierung der Patrone erfolgt dann auf herkömmliche Weise beim Berühren von Patronenaußenwand und Innenwand des Patronenlagers.

Der Verschluß wird durch eine schräg zur Längsrichtung der Waffe liegende Fläche des Zentrierelements zentriert. Dabei ist die Fläche bevorzugt in Richtung auf den Lauf bzw. das Patronenlager hin geneigt. Stößt eine Vorderkante des Verschlusses beim Vorwärtsverschieben in Längsrichtung der Waffe auf diese Fläche, wird der Verschluß dann zusätzlich auch in Querrichtung verschoben. Dadurch kann die Mittelachse des Verschlusses auf die Seelenachse des Laufs geschoben werden. Alternativ kann eine ähnliche Wirkung durch eine schräg zur Längsrichtung der Waffe liegende Fläche des Verschlusses erzielt werden, die in Richtung auf den Lauf hin geneigt ist.

Das Zentrieren des Verschlusses kann durch die schrägliegende Fläche des Zentrierelements, und durch eine weitere schrägliegenden Fläche eines weiteren Zentrierelements erfolgen. Vorteilhaft liegen die beiden Flächen einander gegenüber. Das weitere Zentrierelement ist vorzugsweise direkt mit dem Lauf verbunden, und integral ausgebildet. Besonders vorteilhaft sind aber die schrägliegende Fläche und eine zweite, schrägliegende Fläche, durch die der Verschluß zentriert wird, am selben, integralen Zentrierelement vorgesehen. Dadurch wird verhindert, daß sich Toleranzen zwischen verschiedenen Bauteilen addieren. Somit wird eine weiter erhöhte Genauigkeit bei der Zentrierung des Verschlusses erreicht.

Das Zentrierelement weist einen durchgehenden Hohlraum auf. Das Zentrieren des Verschlusses wird dann vorteilhaft dadurch erreicht, daß sich eine konusförmige Innenfläche eines ersten Abschnitts des Hohlraums von hinten nach vorne hin verjüngt. Alternativ kann sich auch eine Außenfläche des Verschlusses konusartig von hinten nach vorne hin verjüngen.

Der Hohlraum weist Aussparungen auf, deren Innenflächen sich konusartig von hinten nach vorne hin verjüngen. Weist der Verschluß zu den Aussparungen des Hohlraums komplementäre Ansätze auf, wird neben dem Zentrieren des Verschlusses gleichzeitig auch ein Verdrehen des Verschlusses verhindert. Dabei erstreckt/erstrecken sich die Außenfläche(n) des Verschlusses, insbesondere die Außenflächen der Ansätze, vorteilhaft in waagrechter Richtung. Bevorzugt ist eine Ausgestaltung, bei der sich zudem Außenflächen von zwischen je zwei Aussparungen des Hohlraums gebildeten Führungsschienen konusartig von hinten nach vorne hin verjüngen.

Nach dem Zentrieren des Verschlusses wird dieser vorteilhaft in zentrierter Stellung in Bezug auf den Lauf geführt. Hierzu weist das Zentrierelement vorzugsweise einen hohlzylinderförmigen Abschnitt auf. Vorteilhaft ist der Innendurchmesser des hohlzylinderförmigen Abschnitts annähernd gleich einem Außendurchmesser des Verschlusses, insbesondere des Verschlußkopfes. Dadurch wird ein Abdichten des Patronenlagers nach außen hin erreicht. Somit wird die Verschmutzung des Waffengehäuses beim Ausgasen während des Schusses verringert. Alternativ ist denkbar, daß der Verschluß zwischen mindestens zwei Führungselementen vor dem Patronenlager in zentrierter Stellung geführt wird.

Alternativ kann der Verschluß Nuten aufweisen, deren Innenflächen sich konusartig von hinten nach vorne hin verjüngen. Vorzugsweise verjüngen sich dann auch Außenflächen von zwischen je zwei Nuten des Verschlusses gebildeten Schienen konusartig von hinten nach vorne hin. Die Innenflächen der komplementären Aussparungen des Hohlraums erstrecken sich dabei vorzugsweise auf herkömmliche Weise in waagrechter Richtung. Ebenso sind dann auch die Außenflächen von zwischen je zwei Aussparungen gebildeten Führungsschienen parallel.

Das Zentrierelement ist bevorzugt Teil eines Verriegelungsstücks, und besonders bevorzugt integral mit diesem ausgebildet. Das Verriegelungsstück dient dazu, nach dem Einführen der Patrone in das Patronenlager den Verschluß mit dem Lauf zu verriegeln. Da das Verriegelungsstück am Lauf befestigt ist, kann bei integraler Ausführung von Zentrierelement und Verriegelungsstück auf ein separates Befestigen des Zentrierelements am Lauf verzichtet: werden.

Nachfolgend werden die Erfindung sowie weitere Vorteile und Merkmale der Erfindung anhand eines bevorzugten Ausführungsbeispieles mit Bezug auf die beigefügte Zeichnung näher erläutert. In der Zeichnung zeigen:
- Fig. 1: eine schematische Längsschnittansicht eines Abschnitts einer Selbstladehandfeuerwaffe bei einer ersten Stellung von Verschluß und Patrone;
- Fig. 2: eine weitere Längsschnittansicht des in Fig. 1 gezeigten Abschnitts der Selbstladehandfeuerwaffe bei einer zweiten Stellung von Verschluß und Patrone;
- Fig. 3: eine weitere Längsschnittansicht des in Fig. 1 und Fig. 2 gezeigten Abschnitts der Selbstladehandfeuerwaffe bei einer dritten Stellung von Verschluß und Patrone;
- Fig. 4: eine Querschnittansicht des in Fig. 1, 2 und 3 gezeigten Verschlußkopfes der Selbstladehandfeuerwaffe;
- Fig. 5: eine Querschnittansicht des in Fig. 1, 2 und 3 gezeigten hinteren Abschnitts des Verriegelungsstücks der Selbstladehandfeuerwaffe.

In Fig. 1 ist ein aus Stahl oder Titan gefertigter Lauf 1 einer Selbstladehandfeuerwaffe gezeigt. Integral mit dem Lauf 1 ist an dessen hinterem (in der Zeichnung: rechtem) Endabschnitt ein Patronenlager 2 zur Aufnahme einer Patrone 3 (Gürtelpatrone) mit einer Patronenhülse 4 ausgebildet. Der Innendurchmesser eines vorderen, in der Zeichnung links liegenden Patronenlagerabschnitts 2a ist mit dem Innendurchmesser des Laufs 1 identisch. Ein in der Zeichnung rechts vom vorderen Patronenlagerabschnitt 2a liegender mittlerer Patronenlagerabschnitt 2b weist einen größeren Innendurchmesser als der vordere Patronenlagerabschnitt 2a, und ein in der Zeichnung rechts vom mittleren Patronenlagerabschnitt 2b liegender hinterer Patronenlagerabschnitt 2c einen größeren Innendurchmesser als der mittlere Patronenlagerabschnitt 2b auf. Der Innendurchmesser des Laufs 1 und des vorderen Patronenlagerabschnitts 2a entsprechen dem Außendurchmesser eines Geschosses am vorderen Ende der Patrone 3. Außerdem entspricht der Außendurchmesser eines vorderen, in der Zeichnung links liegenden Abschnitts 4a der Patronenhülse 4 dem Innendurchmesser des mittleren Patronenlagerabschnitts 2b, und der Außendurchmesser eines in der Zeichnung rechts vom vorderen Patronenhülsenabschnitts 4a liegenden mittleren Patronenhülsenabschnitts 4b dem Innendurchmesser des hinteren Patronenlagerabschnitts 2c.

Am Patronenlager 2 ist ein Verriegelungsstück 5 befestigt. Das Verriegelungsstück 5 weist einen durchgehenden Hohlraum 6 auf. Eine Innenwand eines vorderen, in der Zeichnung links liegenden Abschnitts 5a des Verriegelungsstücks 5 liegt an einer Außenwand 7 des mittleren und hinteren Patronenlagerabschnitts 2b, 2c an und ist mit dieser verbunden.

Ein hinterer, in der Zeichnung rechts liegender Patronenhülsenabschnitt 4c weist an seinem hinteren Ende eine Auskragung 4d mit größerem Außendurchmesser als der übrige hintere Patronenhülsenabschnitt 4c auf. Alternativ können die Außendurchmesser auch gleich groß sein (nicht: dargestellt). Der hintere Patronenhülsenabschnitt 4c mit: der Auskragung 4d ist in einer hohlzylinderförmigen Aussparung 8a an einem vorderen, in der Zeichnung links liegenden Ende eines Verschlußkopfes 8b eines Verschlusses 8 aufgenommen. Der Innendurchmesser der Aussparung 8a ist größer als der Durchmesser der Auskragung 4d des hinteren Patronenhülsenabschnitts 4c. Zwischen einer ringförmigen Innenfläche 8c der Aussparung 8a und einer ringförmigen Außenfläche der Auskragung 4d ist somit ein relativ großes Spiel vorhanden.

Der Verschluß 8 weist am Verschlußkopf 8b in Längsrichtung verlaufende Ansätze 8d auf, die sich gemäß Fig. 4 nach gleichen Winkelabschnitten vom Verschlußkopf 8b nach außen weg erstrecken. Die Ansätze 8d weisen jeweils ebene Außenflächen 8e und ebene Seitenflächen 8f auf, die sich bezogen auf Fig. 1 in annähernd waagrechter Richtung erstrecken.

Komplementär zu den Ansätzen 8d des Verschlusses 8 weist ein hinterer, in Fig. 1 rechts liegender Abschnitt 5b des Verriegelungsstücks 5 gem. Fig. 5 Aussparungen 5c auf, sodaß sich zwischen je zwei Aussparungen 5c eine Führungsschiene 5h ergibt. Dabei entsprechen die Ansätze 8d des Verschlußkopfes 8 in ihrer Querschnittsform den Aussparungen 5c des Verriegelungsstücks 5. Die Aussparungen 5c und die Führungsschienen 5h verlaufen, wie in Fig. 1 gezeigt, von einem vorderen Ende eines hinteren Teils 5f des hinteren Abschnitts 5b des Verriegelungsstücks 5 aus in Längsrichtung nach vorne bis zu einem hinteren Ende eines vorderen Teils 5g des hinteren Abschnitts 5b des Verriegelungsstücks 5. Der vordere Teil 5g des hinteren Abschnitts 5b des Verriegelungsstücks 5 hat die Form eines Hohlzylinders.

Die Aussparungen 5c des hinteren Abschnitts 5b des Verriegelungsstücks 5 erstrecken sich gem. Fig. 5 nach gleichen Winkelabschnitten ins Innere des hinteren Abschnitts 5b des Verriegelungsstücks 5. Sie weisen jeweils ebene Innenflächen 5e und ebene Seitenflächen 5d auf. Wie in Fig. 1 gezeigt verjüngen sich jeweils gegenüberliegende Innenflächen 5e der Aussparungen 5c konusartig nach vorne hin, und gegenüberliegende Außenflächen 5i der Führungsschienen 5h verlaufen parallel. Bei einer alternativen Ausführungsform verjüngen sich die gegenüberliegende Außenflächen 5i der Führungsschienen 5h konusartig nach vorne hin. Die Außenflächen 5i der Führungsschienen 5h gehen dann flach in die Innenfläche des hinteren Teils 5f des Verriegelungsstücks über, und die Führungsschienen 5h sind im Längsschnitt dreiecksförmig.

Die Innenfläche des hinteren Teils 5f des hinteren Abschnitts 5b des Verriegelungsstücks 5 hat die Form eines Konus, der sich von hinten nach vorn verjüngt. Die Verjüngung ist stärker als bei den Innenflächen 5e der Aussparungen 5c bzw. - bei der o.g. alternativen Ausführungsform - stärker als bei den Außenflächen 5i der Führungsschienen 5h.

Der Abstand d' gem. Fig. 5 zwischen zwei gegenüberliegenden Innenflächen 5e der Aussparungen 5c des hinteren Verriegelungsstückabschnitts 5b wird, wie in Fig. 1 gezeigt, von hinten nach vorne hin kleiner. Entsprechendes gilt bei der o.g. alternativen Ausführungsform für den Abstand zwischen zwei gegenüberliegenden Außenflächen 5i der Führungsschienen 5h. An einem vorderen Ende der Aussparungen 5c ist der Abstand d'' zwischen zwei gegenüberliegenden Innenflächen 5e der Aussparungen 5c minimal, und entspricht dort dem Abstand d'' gemäß Fig. 4 zwischen zwei gegenüberliegenden Außenflächen 8e des Verschlußkopfes 8, sowie dem Innendurchmesser einer Innenwand des angrenzenden hohlzylinderförmigen vorderen Teils 5g des hinteren Abschnitts 5b des Verriegelungsstücks 5. Entsprechend ist bei der o.g. alternativen Ausführungsform der Abstand zwischen zwei gegenüberliegenden Außenflächen 5i der Führungsschienen 5h an einem vorderen Ende der Führungsschienen 5h minimal, und entspricht dort dem Abstand zwischen zwei gegenüberliegenden Innenflächen 8i zwischen je zwei Ansätzen 8d des Verschlußkopfes 8.

Beim Laden der Handfeuerwaffe wird durch eine nicht dargestellte Schließfeder zunächst der Verschluß 8 nach vorne in Richtung der in Fig. 1 gezeigten Stellung bewegt. Dabei schiebt der Verschluß 8 die Patrone 3 mit vorwärts. Hierbei wird die Patrone 3 angehoben, wobei bei der hier dargestellten Ausführungsform der hintere Patronenhülsenabschnitt 4c der Patrone 3 schließlich in die Aussparung 8a des Verschlußkopfes 8b eingeführt wird. Beim Weiterbewegen der Patrone 3 nach vorne berührt schließlich eine Außenwand des Geschosses eine Innenwand des hinteren Patronenlagerabschnitts 2c, und dann gemäß Fig. 1 eine Innenwand des mittleren Patronenlagerabschnitts 2b.

Eine Mittelachse n des Verschlusses 8 bzw. der Aussparung 8a des Verschlußkopfes 8b schneidet eine Mittelachse m des Laufs 1, liegt windschief zu dieser, oder ist zu dieser parallel. Die Verschlußmittelachse n ist also noch nicht in Bezug auf die Laufmittelachse m zentriert. Gleiches gilt für eine Mittelachse der Patrone (nicht dargestellt).

Wird der Verschluß 8 mit der Patrone 3 weiter nach vorne in Richtung der in Fig. 2 gezeigten Stellung bewegt, berührt die Außenwand des Geschosses der Patrone 3 eine Innenwand des vorderen Patronenlagerabschnitts 2a. Da wie erläutert der Innendurchmesser des Laufs 1 und des vorderen Patronenlagerabschnitts 2a gleich dem Außendurchmesser des Geschosses der Patrone 3 sind, wird dabei die Mittelachse (nicht dargestellt) der Patrone 3 auf der Laufmittelachse m zentriert. Dagegen ist die Mittelachse n des Verschlusses 8 zunächst noch nicht mit der Laufmittelachse m zentriert. Zwischen der ringförmigen Innenfläche 8c der Aussparung 8a und der Außenfläche der Auskragung 4d der Patrone 3 ist nämlich, wie oben erläutert, ein Spiel vorhanden.

Beim Weiterbewegen des Verschlusses 8 gelangt der vordere Patronenhülsenabschnitt 4a in den mittleren Patronenlagerabschnitt 2b. Eine Vorderkante zwischen der Außenfläche 8e des in Fig. 2 unten liegenden Ansatzes 8d des Verschlusses 8 und dessen Vorderfläche 8g berührt zunächst die Innenfläche des hinteren Teils 5f, und dann die Innenfläche 5e der in Fig. 2 unten liegenden Aussparung 5c des hinteren Abschnitts 5b des Verriegelungsstücks 5. Wegen der konusartigen Verjüngung der Innenfläche des hinteren Teils 5f und der Innenfläche 5e der Aussparung 5c wird der Verschluß 8 im Verlauf seiner weiteren Vorwärtsbewegung angehoben, bis schließlich bei der in Fig. 2 gezeigten Stellung dessen Mittelachse n auf der Laufmittelachse m zentriert ist. Die Kante des Verschlusses 8 ist dann nämlich am vorderen Teil 5g des hinteren Verriegelungsstückabschnitts 5b angelangt. Dort entspricht aber, wie erwähnt, der Abstand d' zwischen zwei gegenüberliegenden Außenflächen 5e der Aussparungen 5c des Verriegelungsstücks 5 dem Abstand d'' zwischen zwei gegenüberliegenden Außenflächen 8e der Ansätze 8d des Verschlußkopfes 8.

Wird der Verschluß 8 mit der Patrone 3 weiter nach vorne in Richtung der in Fig. 3 gezeigten Stellung bewegt, berühren die Außenflächen 8e der Ansätze 8d des Verschlusses 8 die Innenfläche des angrenzenden hohlzylinderförmigen vorderen Teils 5g des hinteren Abschnitts 5b des Verriegelungsstücks 5. Im hohlzylinderförmigen vorderen Teil 5g wird der Verschluß 8 dann mit relativ kleinem Spiel bei zentrierter Verschlußmittelachse n weiter nach vorne geführt.

Schließlich schlägt gemäß Fig. 3 die Patronenhülse 4 an das Patronenlager 2 an, und die Vorderfläche 8g des Verschlusses 8 liegt kurz vor einer hinteren Seitenfläche 2d des hinteren Patronenlagerabschnitts 2c. Die Ansätze 8d des Verschlußkopfes 8b liegen jetzt vor den Führungsschienen 5h des Verriegelungsstücks 5. In dieser Stellung kann dann der Verschlußkopf 8b auf herkömmliche Weise gedreht, und dadurch der Verschlußkopf 8b mit dem Verriegelungsstück 5 und damit auch mit dem Lauf 1 gegen Verschiebung in Längsrichtung fixiert werden.

Durch den Verschluß 8 hindurch ist in Längsrichtung ein Hohlraum ausgebildet, der einen Schlagbolzen 9 aufnimmt:. Eine hintere, in der Zeichnung rechts liegende Außenfläche 4e der Patronenhülse 4 liegt an einer Seitenfläche 8h der Aussparung 8a des Verschlußkopfes 8b an. Der Schlagbolzen 9 wird nach vorne bewegt, sodaß dessen Vorderende aus der Seitenfläche 8h der Aussparung 8a des Verschlußkopfes 8b heraustritt, und die Patrone 3 gezündet wird.

## Patentansprüche

1. Vorrichtung zum Laden einer Patrone (3) in ein Patronenlager (2) eines Laufes (1) einer Selbstlade-Handfeuerwaffe, mit einem Verschluß (8), welcher in Längsrichtung der Waffe verschiebbar ist zur Mitnahme der Patrone 83) in das Patronenlager (2),
- wobei mindestens ein mit dem Lauf (1) fest verbundenes Zentrierelement (5b) vorgesehen ist zum Zentrieren des Verschlusses (8) oder eines Verschlußkopfes (8b) vor dem vollständigen Einführen der Patrone (3) in das Patronenlager (2), so daß die zunächst nicht koaxial zur Seelenachse des Laufs (1) liegende Mittelachse des Verschlusses (8) nach dem Zentrieren (5b) genau koaxial zur Laufseelenachse liegt, und
- wobei das Zentrierelement (5b)
- so ausgestaltet ist, daß es den Verschluß (8) oder den Verschlußkopf (8b) während eines Vorwärts schiebens des Verschlusses (8) zentriert,
- mit dem Lauf (1) direkt verbunden ist und
- nahe dem Patronenlager (2) angeordnet ist,
**dadurch gekennzeichnet, daß** das Zentrierelement (5b) einen durchgehenden Hohlraum (6) mit Aussparungen (5c) aufweist, deren zur Längsrichtung der Waffe schrägliegende Außenflächen (5e) sich konusartig von hinten nach vorne hin verjüngen.

2. Vorrichtung nach Anspruch 1, bei welcher der Verschluß (8) durch eine weitere schrägliegende Fläche eines weiteren Zentrierelements zentriert wird.

3. Vorrichtung nach einem der Ansprüche 1 oder 2, bei welcher sich auch die Außenflächen (5i) von zwischen je zwei Aussparungen (5c) des Hohlraums gebildeten Führungsschienen (5h) konusartig von hinten nach vorne verjüngen.

4. Vorrichtung nach einem der vorhergehenden Ansprüche, bei welcher das Zentrierelement (5b) einen hohlzylinderförmigen Abschnitt (5g) aufweist zum Führen des Verschlusses (8) in zentrierter Stellung in Bezug auf den Lauf (1).

5. Vorrichtung nach einem der vorhergehenden Ansprüche, bei welcher der Verschluß (8) Nuten aufweist, deren Innenflächen sich konusartig von hinten nach vorne verjüngen.

6. Vorrichtung nach Anspruch 5, bei welcher sich Außenflächen von zwischen zwei Nuten des Verschlusses (8) gebildeten Schienen konusartig von hinten nach vorne verjüngen.

7. Vorrichtung nach einem der vorangehenden Ansprüche, bei welcher das Zentrierelement (5b) Teil eines Verriegelungsstücks (5) ist.

## Claims

1. Device for loading a cartridge (3) in a cartridge chamber (2) of a barrel (1) of a self-loading small arm, with a bolt (8), which can be displaced in the longitudinal direction of the arm, for driving the cartridge (3) into the cartridge chamber (2),
- wherein at least one centring element (5b), which is firmly connected to the barrel (1), is provided for centring the bolt (8) or a bolt head (8b) before the cartridge (3) is completely inserted in the cartridge chamber (2), so that the centre axis of the bolt (8), which is initially not coaxial with the axis of the bore of the barrel (1), is exactly coaxial with the barrel bore axis following centring (5b), and
- wherein the centring element (5b)
- is configured such that it centres the bolt (8) or the bolt head (8b) during a forward displacement of the bolt (8),
- is directly connected to the barrel (1) and
- is disposed near the cartridge chamber (2),
**characterised in that** the centring element (5b) comprises a continuous cavity (6) with recesses (5c) whose outer faces (5e), which are oblique with respect to the longitudinal direction of the arm, taper conically from the back to the front.

2. Device according to Claim 1, in which the bolt (8) is centred by a further oblique face of a further centring element.

3. Device according to either of Claims 1 and 2, in which the outer faces (5i) of guide rails (5h), which are formed between each two recesses (5c) of the cavity, also taper conically from the back to the front.

4. Device according to any one of the preceding Claims, in which the centring element (5b) comprises a hollow cylindrical portion (5g) for guiding the bolt (8) in the centred position in relation to the barrel (1).

5. Device according to any one of the preceding Claims, in which the bolt (8) comprises grooves whose inner faces taper conically from the back to the front.

6. Device according to Claim 5, in which outer faces of rails formed between two grooves of the bolt (8) taper conically from the back to the front.

7. Device according to any one of the preceding Claims, in which the centring element (5b) is part of a locking piece (5).

## Revendications

1. Dispositif pour charger une cartouche (3) dans un magasin à cartouche (2) d'un canon (1) d'une arme à feu à rechargement automatique, comportant une culasse (8), qui peut être déplacée dans la direction longitudinale de l'arme de manière à entraîner la cartouche (83) dans le magasin à cartouche (2),
- dans lequel il est prévu au moins un élément de centrage (5b) relié de façon fixe au canon (1), pour le centrage de la culasse (8) ou d'une tête de culasse (8b) avant l'introduction complète de la cartouche (3) dans le magasin à cartouche (2), de sorte que l'axe médian de la culasse (8), qui tout d'abord n'est pas coaxial à l'axe de l'âme du canon (1), est disposé approximativement coaxialement à l'axe de l'âme du canon, après le centrage (5b), et
- dans lequel l'élément de centrage (5b)
- est agencé de telle sorte qu'il centre la culasse (8) ou la tête de culasse (8b) pendant un déplacement d'avance de la culasse (8),
- est relié directement au canon (1), et
- est disposé à proximité du magasin à cartouche (2),
**caractérisé en ce que** l'élément de centrage (5b) possède une cavité continue (6) pourvue d'évidements (5c), dont les surfaces extérieures (5a), qui sont obliques par rapport à la direction longitudinale de l'arme, se rétrécissent avec une forme conique de l'arrière vers l'avant.

2. Dispositif selon la revendication 1, dans lequel la culasse (8) est centrée au moyen d'une autre surface oblique d'un autre élément de centrage.

3. Dispositif selon l'une des revendications 1 ou 2, dans lequel les surfaces extérieures (5i) se rétrécissent avec une forme conique, de l'arrière vers l'avant, à partir de rails de guidage (5h) formés entre deux évidements respectifs (5c) de la cavité.

4. Dispositif selon l'une des revendications précédentes, dans lequel l'élément de centrage (5b) possède une section en forme de cylindre creux (5g) servant à guider la culasse (8) en position centrée par rapport au canon (1).

5. Dispositif selon l'une des revendications précédentes, selon lequel la culasse (8) comporte des rainures, dont les surfaces intérieures se rétrécissent avec une forme conique, de l'arrière vers l'avant.

6. Dispositif selon la revendication 5, dans laquelle les surfaces extérieures de rails formés entre deux rainures de la culasse se rétrécissent avec une forme conique de l'arrière vers l'avant.

7. Dispositif selon l'une des revendications précédentes, dans lequel l'élément de centrage (5b) fait partie d'un élément de verrouillage (5).
